# FASCICULE DE BREVET EUROPEEN

(11) **EP 1 165 247 B1**
(45) Date de publication et mention de la délivrance du brevet: **28.05.2003**
(21) Numéro de dépôt: 00911014.9
(22) Date de dépôt: 21.03.2000
(51) Int. Cl.: B05B 11/00

(54) **POMPE A REASPIRATION**
PUMPE MIT RÜCKSAUGEFFEKT
SUCTION PUMP

(30) Priorité: 22.03.1999 FR 9903511
(43) Date de publication de la demande: 02.01.2002
(73) Titulaire: Rexam Dispensing Systems, 76470 Le Tréport (FR)
(72) Inventeur: BOUGAMONT, Jean-Louis, F-76260 Eu (FR); ROY, Christophe, F-76200 Dieppe (FR)
(74) Mandataire: Busnel, Jean-Benoît
(86) Numéro de dépôt international: FR0000700
(87) Numéro de publication internationale: WO00056465

(56) Documents cités:
- EP-A- 0 487 412
- EP-A- 0 757 004
- EP-A- 0 888 824
- US-A- 4 120 619
- US-A- 4 991 746

## Description

La présente invention concerne une pompe et plus particulièrement une pompe pour produits cosmétiques liquides du type crèmes.

Les pompes traditionnelles comprennent un corps cylindroconique délimitant une chambre de dosage obturée à sa partie inférieure par un clapet d'admission et à sa partie supérieure par un piston mobile coopérant avec des moyens de rappel élastique en étant porté coaxialement par un tube gicleur dont l'extrémité supérieure fait saillie à l'extérieur du corps de pompe et dont l'extrémité inférieure est munie d'au moins un orifice d'échappement.

Ces pompes sont destinées à équiper des réservoirs tels que des flacons et l'ensemble forme ainsi un système de conditionnement et de distribution.

De telles pompes sont décrites notamment dans les EP 0 888 824 et EP 0 757 004 où le piston est, en outre, monté coulissant d'une part autour du tube gicleur entre une position d'obturation de l'orifice d'échappement et une position de pleine ouverture dudit orifice et, d'autre part, en contact périphérique étanche avec la paroi interne de ladite chambre entre une butée haute et une butée basse de fin de course ; le coefficient de frottement entre le piston et le tube étant inférieur au coefficient de frottement entre ledit piston et la paroi interne du corps.

Cependant, certains produits cosmétiques ont une tendance naturelle à la dessiccation en présence d'air. Par suite, le reliquat de produit non expulsé se trouvant dans le tube gicleur entre deux utilisations, est susceptible de créer un bouchon artificiel qui va entraver ou interdire la distribution ultérieure du produit.

La présente invention a pour but de résoudre ce problème technique de manière satisfaisante.

Ce but est atteint conformément à l'invention, au moyen d'une pompe du type précédent caractérisé en ce que la butée basse de fin de course du piston dans la chambre est formée de nervures s'étendant le long de la paroi de ladite chambre parallèlement aux génératrices dudit corps et en ce que ledit piston est constitué d'un manchon central entourant le tube gicleur et dont la paroi interne possède un rétreint supérieur délimitant un fond annulaire et se prolongeant radialement vers l'extérieur par une bague périphérique via une entretoise de liaison, la course du piston sur le tube étant limitée vers le haut par la mise en butée du fond dudit rétreint contre le pourtour inférieur d'un bossage de profil complémentaire solidaire dudit tube.

Selon une caractéristique avantageuse, la course du piston sur le tube gicleur est déterminée de façon à ce qu'elle produise, à la remontée du tube, une réaspiration dans la chambre d'un volume de produit correspondant au reliquat contenu dans ledit tube.

Selon une autre caractéristique avantageuse, les moyens de rappel élastique agissent sur l'extrémité inférieure du tube gicleur qui s'étend à l'intérieur de la chambre de dosage.

Selon encore une autre caractéristique avantageuse, la butée haute du piston est formée du bord inférieur interne d'une collerette coiffant la partie supérieure du corps et assurant la retenue du tube gicleur.

Selon encore une attre caractéristique avantageuse la position d'obturation de l'orifice d'échappement correspond au contact du piston avec le rebord annulaire saillant d'un embout garnissant, au moins partiellement, l'extrémité inférieure dudit tube sous le niveau dudit orifice et recevant l'appui des moyens de rappel.

Selon une variante, le rebord saillant a un profil intérieur tronconique coopérant avec le bord inférieur biseauté du piston pour assurer une obturation étanche de l'orifice d'échappement.

La pompe de l'invention permet de dégager le tube gicleur de tout produit, de façon automatique après chaque distribution.

Ainsi, tous les composants de la tête de distribution (tube gicleur; bouton-poussoir, buse...) sont-ils toujours nettoyés et le produit est intégralement contenu dans des espaces fermés et isolés de l'extérieur.

La pompe de l'invention assure donc un confinement étanche et protecteur du produit, ce qui préserve sa qualité et ses propriétés intrinsèques.

La présente invention sera mieux comprise à la lecture de la description qui va suivre en référence aux dessins annexés sur lesquels :
- la figure 1 représente une vue en coupe d'un mode de réalisation de la pompe de l'invention, en phase de repos ;
- la figure 2 représente une vue en coupe de la pompe de la figure 1 dans la phase initiale de la distribution ;
- la figure 3 représente une vue en coupe de la pompe de la figure 1 dans la phase finale de la distribution ;
- la figure 4 représente une vue en coupe de la pompe de la figure 1 dans la phase de réaspiration ;
- la figure 5 représente une vue en coupe de la pompe de la figure 1 dans la phase de remplissage de la pompe ;
- les figures 6A et 6B représentent des vues en coupe d'une variante de réalisation de la pompe de l'invention dans des positions correspondant respectivement aux figures 1 et 4.

La pompe représentée sur les figures comprend un corps cylindroconique 1 délimitant intérieurement une chambre de dosage 10. La chambre 10 est obturée à sa partie inférieure par un clapet d'admission à bille 11 et se prolonge vers le bas par un tube plongeur 12.
le corps de la pompe est destiné à être introduit, au moins partiellement, à l'intérieur d'un récipient tel qu'un flacon (non représenté) où le tube 12 est immergé dans le produit liquide à distribuer.

La chambre 10 est obturée à sa partie supérieure par un piston mobile 2 logé à l'intérieur de la chambre et coopérant avec des moyens de rappel élastique. Ces moyens de rappel sont constitués ici d'un ressort hélicoïdal 3 monté à l'intérieur de la chambre 10. Le piston 2 est porté par la partie inférieure d'un tube gicleur 4 dont l'extrémité supérieure fait saillie à l'extérieur du corps 1 en étant coiffée d'un bouton-poussoir (non représenté).

L'extrémité inférieure du tube gicleur 4 est munie d'un clapet d'échappement comportant notamment un ou plusieurs orifices 40 débouchant latéralement. Le ressort 3 est disposé entre l'extrémité inférieure du tube gicleur 4 et le fond de la chambre 10 au-dessus de la bille 11.

Une collerette S de retenue du tube gicleur 4 coiffe la partie supérieure du corps 1 et assure conjointement le montage de la pompe sur le récipient.

Le piston 2 est monté coulissant, d'une part, autour du tube gicleur 4 et, d'autre part, en contact périphérique étanche avec la paroi interne de la chambre 10.

Le piston 2 est constitué d'un manchon central 20 entourant le tube 4 et se prolongeant radialement vers l'extérieur par une bague périphérique 22, via une entretoise de liaison 21.

La paroi interne du manchon 20 possède un rétreint supérieur délimitant un fond annulaire 20a destiné à coopérer avec un épaulement formé d'un bossage 42 solidaire de la paroi latérale du tube 4 et dont le pourtour inférieur 42a a un profil complémentaire du fond 20a.

Le piston 2 est susceptible de se déplacer relativement au tube gicleur 4 entre une position où il ferme le clapet d'échappement en obturant l'orifice 40 et une position de pleine ouverture dudit clapet où il libère ledit orifice.

De manière générale, la course du piston 2 sur le tube 4 est limitée vers le haut par la mise en butée du fond 20a du rétreint du manchon 20 contre le pourtour inférieur 42a du bossage 42, et vers le bas, par l'appui du bord inférieur biseauté dudit manchon contre la face interne du rebord annulaire saillant 60 d'un embout 6 qui garnit, au moins partiellement, l'extrémité inférieure du tube 4, sous le niveau de l'orifice 40. A cet effet, la face interne du rebord 60 a un profil tronconique qui coopère de façon étanche avec le bord inférieur biseauté du manchon 20. Le rebord saillant 60 offre aussi une face externe d'appui et de calage de la spire d'extrémité supérieure du ressort 3.

Le tube 4 est, quant à lui, retenu dans le corps de la pompe au moyen d'un épaulement annulaire 41 susceptible de venir en butée vers le haut contre une lèvre circulaire 51 de la collerette 5.

Par ailleurs, le piston 2 est susceptible de se déplacer aussi axialement dans la chambre 10 relativement au corps de la pompe en comprimant le produit.

A partir de la position de repos de la figure 1, un appui manuel sur l'extrémité supérieure du tube gicleur 4 ou sur un bouton-poussoir (non représenté) coiffant ledit tube provoque le coulissement du tube 4 au travers du manchon 20 jusqu'à la position basse représentée sur la figure 2. Dans cette position, le bossage 42 est alors engagé dans le rétreint du manchon 20. En effet, le coefficient de frottement entre la paroi latérale externe du tube 4 et la paroi interne du manchon 20 est choisi inférieur au coefficient de frottement entre la paroi latérale de la bague 22 et la paroi interne de la chambre 10. Ce différentiel entre les coefficients de frottement du piston respectivement vis-à-vis de la paroi de la chambre 10 et du tube 4 est obtenu, par exemple, en modifiant l'état de surface ou en ajustant préférentiellement les surfaces en contact.

La descente du tube 4 dans la chambre 10 s'accompagne de la compression du ressort 3 et libère l'orifice 40, ce qui conduit, malgré la faible section du tube, à un léger échappement de produit vers le conduit interne du tube.

La poursuite de l'appui manuel entraîne, à partir de cette position de precompression, une descente du piston 2 dans la chambre 10 jusqu'à ce qu'il atteigne la butée basse de fin de course constituée ici de nervures 13 s'étendant le long de la paroi de la chambre 10, parallèlement aux génératrices du corps 1. Cette deuxième phase représentée sur la figure 3 finalise la distribution dosée du produit et conduit à la vidange de la chambre 10.

A partir de cette position, le tube gicleur 4 peut remonter automatiquement sous l'action du ressort 3. Cette remontée s'effectue d'abord au travers du manchon 20 du piston 2 qui reste fixe en position basse dans la chambre 10 du fait de la résistance au déplacement de la bague 22 en contact de friction avec la paroi de la chambre.

Cette course ascendante du tube 4 s'accompagne d'une aspiration dans la chambre 10 du reliquat de produit contenu dans le tube via l'orifice 40, comme représenté sur la figure 4.

Lorsque le rebord saillant 60 de l'embout 6 arrive au contact du bord inférieur du manchon 20, l'orifice 40 est obturé et le tube 4 entraîne alors dans sa course le piston 2 vers le haut jusqu'à ce qu'il vienne en butée contre le bord inférieur interne 52 de la collerette 5 formant butée haute comme représenté sur la figure 5. Lors de cette phase le produit P est soutiré du récipient via le tube 12 et le clapet d'admission 11 et vient remplir la chambre 10.

De préférence, le piston 2 comporte une gorge supérieure 23 réalisée dans l'entretoise 21 et destinée à recevoir le bord inférieur interne 52 de la collerette 5 qui s'écarte à ce niveau de la paroi du corps 1.

Dans la variante représentée sur les figures 6A et 6B, la course du piston 2 relativement au tube 4 est restreinte, ce qui conduit à une phase de réaspiration de volume minimal (figure 6B).

En outre, dans cette variante, le pourtour inférieur 42a du bossage 42 est tronconique.

## Revendications

1. Pompe du type comprenant un corps cylindroconique (1) délimitant une chambre de dosage (10) obturée à sa partie ïnférieure par un clapet d'admission (11) et à sa partie supérieure par un piston mobile (2) coopérant avec des moyens de rappel élastique (3) en étant porté coaxialement par un tube gicleur (4) dont l'extrémité supérieure fait saillie à l'extérieur du corps de pompe et dont l'extrémité inférieure est munie d'au moins un orifice d'échappement (40), ledit piston (2) étant monté coulissant, d'une part, autour du tube (4) entre une position d'obturation de l'orifice d'échappement (40) et une position de pleine ouverture dudit orifice et, d'autre part, en contact périphérique étanche avec la paroi interne de ladite chambre (10) entre une butée haute et une butée basse de fin de course ; le coefficient de frottement entre le piston (2) et le tube (4) étant inférieur au coefficient de frottement entre ledit piston (2) et la paroi interne du corps (1),
**caractérisée en ce que** la butée basse de fin de course du piston (2) dans la chambre (10) est formée de nervures (13) s'étendant le long de la paroi de ladite chambre (10) parallèlement aux génératrices dudit corps et **en ce que** ledit piston (2) est constitué d'un manchon central (20) entourant le tube gicleur (4) et dont la paroi interne possède un rétreint supérieur délimitant un fond annulaire (20a) et se prolongeant radialement vers l'extérieur par une bague périphérique (22) via une entretoise de liaison (21), la course du piston (2) sur le tube (4) étant limitée vers le haut par la mise en butée du fond (20a) dudit rétreint contre le pourtour inférieur (42a) d'un bossage (42) de profil complémentaire solidaire dudit tube (4).

2. Pompe selon la revendication 1, **caractérisée en ce que** la course du piston (2) sur le tube gicleur (4) est déterminée de façon à ce qu'elle produise à la remontée du tube une réaspiration dans la chambre (10) d'un volume de produit correspondant au reliquat contenu dans ledit tube.

3. Pompe selon l'une des revendications 1 ou 2, **caractérisée en ce que** les moyens de rappel élastique agissent sur l'extrémité inférieure du tube gicleur (4) qui s'étend à l'intérieur de la chambre de dosage (10).

4. Pompe selon l'une des revendications précédentes, **caractérisée en ce que** la butée haute du piston (2) est formée du bord inférieur interne (52) d'une collerette (5) coiffant la partie supérieure du corps (1) et assurant la retenue du tube gicleur (4).

5. Pompe selon l'une des revendications précédentes, **caractérisé en ce que** la position d'obturation de l'orifice d'échappement (40) correspond au contact du piston (2) avec le rebord annulaire saillant (60) d'un embout (6) garnissant au moins partiellement l'extrémité inférieure dudit tube sous le niveau dudit orifice et recevant l'appui des moyens de rappel (3).

6. Pompe selon la revendication 5, **caractérisée en ce que** ledit rebord saillant (60) a un profil intérieur tronconique coopérant avec le bord inférieur biseauté du piston (2) pour assurer une obturation étanche de l'orifice d'échappement (40).

## Patentansprüche

1. Pumpe, die einen kegelzylindrischen Körper (1) aufweist, der eine Dosierungskammer (10) begrenzt, die in ihrem unteren Abschnitt durch eine Einlassklappe (11) und in ihrem oberen Abschnitt durch einen beweglichen Kolben (2) verschlossen ist, der mit elastischen Rückstell-Einrichtungen (3) kooperiert, der koaxial von einem Spritzdüsenrohr (4) getragen wird, dessen oberes Ende von dem Pumpenkörper nach außen übersteht und dessen unteres Ende mit mindestens einer Auslassöffnung (40) ausgestattet ist, wobei der Kolben (2) so montiert ist, dass er einerseits auf dem äußeren Umfang des Rohres (4) zwischen einer Position, in der die Auslassöffnung (40) vollständig geschlossen ist, und einer Position, in der die Öffnung vollständig offen ist, und andererseits in dichtem Umfangskontakt mit der Innenwand der Kammer (10) zwischen einem oberen Anschlag und einem unteren Anschlag am Ende der Wegstrecke gleitet, wobei der Reibungskoeffizient zwischen dem Kolben (2) und dem Rohr (4) kleiner ist als der Reibungskoeffizient zwischen dem Kolben (2) und der Innenwand des Körpers (1),
**dadurch gekennzeichnet, dass** der untere Anschlag am Ende des Weges des Kolbens (2) in der Kammer (10) von Rippen (13) gebildet wird, die sich entlang der Wand der Kammer (10) parallel zu den Mantellinien des Körpers erstrecken und dass der Kolben (2) besteht aus einer zentralen Manschette (20), die das Spritzdüsenrohr (4) umgibt und deren Innenwand eine obere Verengung aufweist, die einen ringförmigen Boden (20a) begrenzt und sich radial nach außen erstreckt mittels eines Umfangsringes (22) über einen Verbindungssteg (21), wobei der Weg des Kolbens (2) auf dem Rohr (4) nach oben begrenzt ist durch den Anschlag des Bodens (20a) der Verengung an dem unteren Umfang (42a) eines Höckers (42) mit einem komplementären Profil, der mit der Rohrleitung (4) eine Einheit bildet.

2. Pumpe nach Anspruch 1, **dadurch gekennzeichnet, dass** der Weg des Kolbens (2) auf dem Spritzdüsenrohr (4) so festgelegt ist, dass beim Wiederaufstieg an dem Rohr eine Ansaugung eines Produktvolumens in der Kammer (10) entsteht, das dem restlichen Inhalt in dem Rohr entspricht.

3. Pumpe nach einem der Ansprüche 1 oder 2, **dadurch gekennzeichnet, dass** die elastischen Rückstelleinrichtungen auf das untere Ende des Einspritzdüsenrohres (4) einwirken, das sich ins Innere der Dosierungskammer (10) hinein erstreckt.

4. Pumpe nach einem der vorhergehenden Ansprüche, **dadurch gekennzeichnet, dass** der obere Anschlag des Kolbens (2) durch den inneren unteren Rand (52) eines Flansches (5) gebildet wird, der den oberen Abschnitt des Körpers (1) bedeckt und das Zurückhalten des Spritzdüsenrohres (4) gewährleistet.

5. Pumpe nach einem der vorhergehenden Ansprüche, **dadurch gekennzeichnet, dass** die Position, in der die Auslassöffnung (40) verschlossen ist, dem Kontakt des Kolbens (2) mit dem ringförmigen vorspringenden Rand (60) eines Stutzens (6) entspricht, der das untere Ende des Rohres in Höhe der Öffnung mindestens teilweise bedeckt und die Auflage für die Rückstelleinrichtungen (3) darstellt.

6. Pumpe nach Anspruch 5, **dadurch gekennzeichnet, dass** der vorspringende Rand (60) ein kegelstumpfförmiges Innenprofil hat, das mit dem abgeschrägten unteren Rand des Kolbens (2) kooperiert, um ein dichtes Verschließen der Auslassöffnung (40) zu gewährleisten.

## Claims

1. A pump of the type comprising a cylindro-conical body (1) defining a metering chamber (10) closed at its bottom portion by an inlet valve (11) and at its top portion by a moving piston (2) co-operating with resilient return means (3) while being carried axially by a nozzle tube (4) having a top end that projects outside the pump body and having a bottom end that is provided with at least one delivery orifice (40), said piston (2) being slidably mounted firstly about the tube (4) between a closure position closing the delivery orifice (40) and an open position in which said orifice is fully open, and secondly in sealed peripheral contact with the inside wall of said chamber (10) between a top end-of-stroke abutment and a bottom end-of-stroke abutment; the coefficient of friction between the piston (2) and the tube (4) being less than the coefficient of friction between said piston (2) and the inside wall of the body (1),
the pump being **characterized in that** the bottom end-of-stroke abutment of the piston (2) in the chamber (10) is formed by ribs (13) that extend along the wall of said chamber (10) parallel to the generator lines of said body, and **in that** said piston (2) is constituted by a central sleeve (20) that surrounds the nozzle tube (4), having an inside wall that has a top recess defining an annular bottom (20a), and that is extended radially outwards by a peripheral ring (22) via a connecting spacer (21), the stroke of the piston (2) over the tube (4) being upwardly limited by abutment of the bottom (20a) of said recess against the bottom circumference (42a) of a projection (42) of complementary profile secured to said tube (4).

2. A pump according to claim 1, **characterized in that** the stroke of the piston (2) over the nozzle tube (4) is determined in such a manner that, when the tube rises, a volume of substance corresponding to the residue contained in said tube is sucked back into the chamber.

3. A pump according to claim 1 or 2, **characterized in that** the resilient return means act on the bottom end of the nozzle tube (4) which extends inside the metering chamber (10).

4. A pump according to any preceding claim, **characterized in that** the top abutment of the piston (2) is formed by the bottom inside edge (52) of a collar (5) covering the top portion of the body (1) and ensuring that the nozzle tube (4) is held.

5. A pump according to any preceding claim, **characterized in that** the closure position of the delivery orifice (40) corresponds to the piston (2) being in contact with the projecting annular rim (60) of a tip (6) fitted over at least of the bottom end of said tube beneath the level of said orifice and receiving thrust from the return means (3).

6. A pump according to claim 5, **characterized in that** said projecting rim (60) has a tapering inside profile co-operating with the beveled bottom edge of the piston (2) so as to ensure that the delivery orifice (40) is closed in sealed manner.
